# EUROPÄISCHE PATENTSCHRIFT

(11) **EP 0 607 931 B1**
(45) Veröffentlichungstag und Bekanntmachung des Hinweises auf die Patenterteilung: **16.10.1996**
(21) Anmeldenummer: 94100670.2
(22) Anmeldetag: 18.01.1994
(51) Int. Cl.: D06F 71/06, D06F 71/04

(54) **Bügelmaschine**
Ironing machine
Machine à repasser

(30) Priorität: 19.01.1993 DE 9300634 U
(43) Veröffentlichungstag der Anmeldung: 27.07.1994
(73) Patentinhaber: BRISAY Maschinen-GmbH, D-63741 Aschaffenburg (DE)
(72) Erfinder: Schmitt, Werner, D-63776 Mömbris (DE)
(74) Vertreter: Fincke, Karl Theodor, Dipl.-Phys. Dr.

(56) Entgegenhaltungen:
- EP-A- 0 378 221
- DE-B- 1 256 615
- US-A- 2 023 895

## Beschreibung

Die Erfindung betrifft eine Bügelmaschine mit einer Unterform, auf die Bügelgut von einer Bedienungsseite her aufzulegen ist, und mit einer auf die Unterform absenkbaren und von der Unterform abhebbaren Oberform (DE-B-1 256 615).

Es ist bekannt, bei Bügelmaschinen dieser Art die Oberform von der Bedienungsseite her nach hinten oben hochzukippen, das Bügelgut auf die Unterform aufzulegen und dann die Oberform auf die Unterform zur Bedienungsseite hin auf die Unterform zu schwenken und auf die Unterform zu drücken. Bei hochgeklappter Oberform ist die Bedienungsperson Wärmestrahlung bis zur Kopfhöhe ausgesetzt. Beim Schwenken der Oberform auf die Unterform wird Schwung von der Oberform auf das Bügelgut übertragen und von dem Bügelgut abgefangen, wodurch hochempfindliches Bügelgut beschädigt werden kann.

Aufgabe der Erfindung ist es, bei großem Freiraum für die Bedienungsperson zum Auflegen und Abnehmen von Bügelgut die Bedienungsperson vor Wärmestrahlung insbesondere in Kopfhöhe zu bewahren und auch hochempfindliches Bügelgut ohne Beschädigung bügeln zu können.

Zur Lösung dieser Aufgabe ist die Bügelmaschine gekennzeichnet durch eine Führung für die Oberform, mittels der die Oberform ohne wesentliche Änderung ihrer räumlichen Lage in einem ersten Hub aus einer Anfangsstellung schräg nach unten zur Bedienungsseite hin über die Unterform zu bewegen und dann im wesentlichen rechtwinklig auf die Unterform abzusenken ist und in einem zweiten Hub von der Unterform im wesentlichen rechtwinklig abzuheben und dann schräg nach oben von der Bedienungsseite fort in die Anfangsstellung zu bewegen ist.

Konstruktiv besonders einfach ausführbare und einfach steuerbare Ausbildungen sind in den Ansprüchen 2 und 3 angegeben.

Die Erfindung wird im folgenden an einem Ausführungsbeispiel unter Hinweis auf die beigefügten Zeichnungen beschrieben.
- Fig. 1: zeigt eine Bügelmaschine in Seitenansicht bei von der Unterform abgehobener und von der Bedienungsperson abgesetzter Oberform.
- Fig. 2: zeigt die Bügelmaschine nach Fig. 1 bei zur Bedienungsperson bis über die Unterform abgesenkter Oberform.
- Fig. 3: zeigt die Bügelmaschine nach Fig. 1 bei auf die Unterform gedrückter Oberform.

Die Bügelmaschine nach dem Ausführungsbeispiel weist ein Gestell 2 auf, nächst dessen Bedienungsseite 4 eine Unterform 6 abgestützt ist. Auf die Unterform 6 ist von der Bedienungsseite 4 her Bügelgut aufzulegen. Zum Bügeln dient eine auf die Unterform 6 absenkbare und von der Unterform 6 abhebbare Oberform 8.

Die Oberform 8 ist mittels einer Führung 10 ohne wesentliche Änderung ihrer räumlichen Lage in einen ersten Hub aus einer Anfangsstellung (Fig. 1) schräg nach unten zur Bedienungsseite 4 hin über die Unterform 6 zu bewegen (Fig. 2) und dann im wesentlichen rechtwinklig auf die Unterform 6 abzusenken (Fig. 3). In einem zweiten Hub ist - umgekehrt - die Oberform 8 im wesentlichen rechtwinklig von der Unterform 6 abzuheben und dann schräg nach oben von der Bedienungsseite 4 fort in die Anfangsstellung (Fig. 1) zu bewegen.

Das Auflegen des Bügelguts erfolgt im Zustand der Fig. 1. Ersichtlich ist der Freiraum für die Bedienungsperson hierfür groß. Die Oberform 8 strahlt dabei Wärme nach unten ab, also nicht zur Bedienungsperson. Das Absenken der Oberform auf die Unterform aus dem Zustand der Fig. 2 kann gesteuert derart erfolgen, daß das Bügelgut nicht geschädigt wird. Ein Schwungmoment tritt dabei nicht auf.

Zur Schrägführung der Oberform 8 sind schräg an einer Trageinrichtung 12 der Oberform 8 Arme 14 angesetzt, die in einer Konsole 16 auf dem Gestell in ihrer Längsrichtung verschiebbar geführt sind. Die Verschiebung erfolgt mittels Kolben-Zylinder-Aggregaten 15, die an der Konsole 16 und an den Armen 14 abgestützt sind. Zur Vertikalführung ist die Trageinrichtung 12 mit der Oberform 8 durch im wesentlichen vertikale Kolbenstangen 18 verbunden, die in ihrer Längsrichtung relativ zur Trageinrichtung 12 mittels in der Trageinrichtung 12 befindlichen Kolben-Zylinder-Aggregaten 20 verschiebbar sind.

## Patentansprüche

1. Bügelmaschine mit einer Unterform (6), auf die Bügelgut von einer Bedienungsseite (4) her aufzulegen ist, und mit einer auf die Unterform (6) absenkbaren und von der Unterform (6) abhebbaren Oberform (8),
**gekennzeichnet durch**
eine Führung für die Oberform (8), mittels der die Oberform (8) ohne wesentliche Änderung ihrer räumlichen Lage in einem ersten Hub aus einer Anfangsstellung schräg nach unten zur Bedienungsseite (4) hin über die Unterform (6) zu bewegen und dann im wesentlichen rechtwinklig auf die Unterform (6) abzusenken ist und in einem zweiten Hub von der Unterform (6) im wesentlichen rechtwinklig abzuheben und dann schräg nach oben von der Bedienungsseite (4) fort in die Anfangsstellung zu bewegen ist.

2. Bügelmaschine nach Anspruch 1, dadurch gekennzeichnet, daß zur Schrägführung schräg an einer Trageinrichtung (12) der Oberform (8) Arme (14) angesetzt sind, die relativ zu einer Konsole (16) in ihrer Längsrichtung verschiebbar sind.

3. Bügelmaschine nach Anspruch 2, dadurch gekennzeichnet, daß die Arme (14) mittels eines Linearmotors (15) verschiebbar sind.

4. Bügelmaschine nach Anspruch 2 oder 3, dadurch gekennzeichnet, daß zur Vertikalführung die Trageinrichtung (12) mit der Oberform (8) durch im wesentlichen vertikale Stangen (18) verbunden ist, die in ihrer Längsrichtung relativ zur Trageinrichtung (12) mittels Linearmotoren (20) verschiebbar sind.

## Claims

1. An ironing machine having a bottom form (6) onto which ironing material is to be placed from an operating side (4), and having a top form (8) which can be lowered onto and lifted off the bottom form (6),
**characterised by**
a guide for the top form (8) by means of which the top form (8) is to be moved, without a substantial change in its spatial orientation, in a first stroke from an initial position obliquely downwards towards the operating side (4) to a position above the bottom form (6) and is then to be lowered essentially vertically downwards onto the bottom form (6) and lifted, in a second stroke, essentially vertically off the bottom form (6) and is then to be moved obliquely upwards away from the operating side (4) to the initial position.

2. The ironing machine of claim 1, characterised in that, for oblique guidance, arms (14) are attached obliquely to a supporting means (12) of the top form (8), the arms (14) being displaceable in their longitudinal direction relative to a bracket (16).

3. The ironing machine of claim 2, characterised in that the arms (14) are displaceable by means of a linear motor (15).

4. The ironing machine of claim 2 or 3, characterised in that, for vertical guidance, the supporting means (12) is connected to the top form (8) by essentially vertical rods (18) which are displaceable in their longitudinal direction relative to the supporting means (12) by means of linear motors (20).

## Revendications

1. Machine à repasser avec une forme inférieure (6), sur laquelle le linge à repasser doit être placé à partir d'un côté de commande (4), et avec une forme supérieure (8), pouvant être abaissée sur la forme inférieure (6) et pouvant être relevée de la forme inférieure (6),
caractérisée par
un guidage pour la forme supérieure (8), au moyen duquel la forme supérieure (8) peut être déplacée sans modification sensible de sa position dans l'espace dans une première course, à partir d'une position initiale, obliquement vers le bas, vers le côté de commande (4) au-dessus de la forme supérieure (6) et peut être abaissée ensuite sensiblement à angle droit, sur la forme inférieure (6) et dans une deuxième course, peut être relevée de la forme inférieure (6), sensiblement à angle droit, puis peut être déplacée obliquement vers le haut, à partir du côté de commande (4), vers la position initiale.

2. Machine à repasser selon la revendication 1, caractérisée en ce que pour le guidage oblique sont placés obliquement, sur un dispositif de support (12) de la forme supérieure (8), des bras (14) qui sont déplaçables par rapport à une console (16) dans leur direction longitudinale.

3. Machine à repasser selon la revendication 2, caractérisée en ce que les bras (14) sont déplaçables au moyen d'un moteur linéaire (15).

4. Machine à repasser selon la revendication 2 ou 3, caractérisée en ce que pour le guidage vertical le dispositif de support (12) est relié à la forme supérieure (8) par des tiges (18) sensiblement verticales, qui sont déplaçables dans leur direction longitudinale, par rapport au dispositif de support (12), au moyen de moteurs linéaires (20).
